# EUROPÄISCHE PATENTSCHRIFT

(11) **EP 0 167 741 B1**
(45) Veröffentlichungstag und Bekanntmachung des Hinweises auf die Patenterteilung: **19.09.1990**
(21) Anmeldenummer: 85105451.0
(22) Anmeldetag: 04.05.1985
(51) Int. Cl.: F02M 55/00, F02M 59/44

(54) **Kraftstoffeinspritzpumpe für Brennkraftmaschinen**
Fuel injection pump for internal-combustion engines
Pompe à injection de combustible pour moteurs à combustion interne

(30) Priorität: 09.05.1984 DE 3417036; 16.03.1985 DE 3509536
(43) Veröffentlichungstag der Anmeldung: 15.01.1986
(73) Patentinhaber: ROBERT BOSCH GMBH, 70442 Stuttgart (DE)
(72) Erfinder: Häfele, Walter, D-7012 Fellbach (DE); Krämer, Manfred, Dipl.-Ing., D-7141 Schwieberdingen (DE); Schmieder, Dietmar, Dipl.-Ing. (FH), D-7145 Markgröningen (DE); Warga, Johann, Ing. grad., D-7120 Bietigheim-Bissingen (DE)

(56) Entgegenhaltungen:
- DE-A- 3 326 045
- FR-A- 822 261
- FR-A- 975 113
- GB-A- 2 074 252

## Beschreibung

### Stand der Technik

Die Erfindung bezieht sich auf eine Kraftstroffeinspritzpumpe für Brennkraftmaschinen nach der Gattung der Patentansprüche 1 und 3.

Einspritzpumpen, bei denen für jeden Zylinder der Brennkraftmaschine ein gesondertes Pumpenelement vorhanden ist und bei denen diese Pumpenelemente in einer Reihe angeordnet sind, werden als Reiheneinspritzpumpen bezeichnet und haben weiteste Verbreitung, insbesondere für selbstzündende Brennkraftmaschinen, sogenannte Dieselmotoren, gefunden. Die technische Entwicklung bei Dieselmotoren geht dahin, daß wegen verschärfter Abgasvorschriften die Verbrennung optimaler ablaugen muß, einhergehend mit einer Verringerung des spezifischen Leistungsgewichtes. Dabei muß bei stark erhöhten Einspritzdrücken die zugemessene Kraftstoffmenge bei jedem einzelnen Pumpenelement sehr gleichmäßig und genau sein. Des Zumessen des Kraftstoffes erfolgt dadurch, daß der Teil des Kraftstoffes, der nicht zur Einspritzung gelangt, unter hohem Druck in das Innere eines Sammelraumes der Einspritzpumpe zurückströmt. Das Überströmen des unter hohem Druck stehenden Kraftstoffes an Steuerkanten der Pumpenkolben führt zu seiner Erwärmung und damit verändern sich physikalische Eigenschaften wie Dichte und Kompressibilität, so daß sich die pro Pumpenhub zugemessene Kraftstoffmenge sowie sein thermischer Energiegehalt verändern, und das hat ungleichmäßige Zylinderleistungen der Brennkraftmaschine zur Folge. So ergibt sich z.B. bei einer für einen Spitzendruck von 1 200 bar ausgelegten Hochdruckeinspritzpumpe bei einer Vollasteinspritzmenge von 150 mm³/Hub eine aus Absteuermenge und während des Vorhubes rückströmender Überschiebemenge zusammengesetzte Rückströmmenge von 750 mm³/Hub. Dieser erwärmte Kraftstoff vermischt sich mit dem zufließenden kalten Kraftstoff, und das führt bei üblichen, einen gemeinsamen Saugraum für alle Pumpenelemente aufweisenden Einspritzpumpen zu den angegebenen Nachteilen.

Bei einer aus der DE-A-25 47 071 bekannten Kraftstoffeinspritzpumpe der gattungsgemäßen Bauart wurde bereits der bis dahin bekannte gemeinsame Saugraum, aus dem alle Pumpenelemente der Reiheneinspritzpumpe den zuzumessenden Kraftstoff ansaugen und zu den Einspritzdüsen fördern, in mehrere Teilsaugräume unterteilt, von denen jeder Teilsaugraum einem Pumpenelement zugeordnet ist. Dabei weist jeder Teilsaugraum eine Drosselverbinding zwischen der Abströmöffnung und dem mit dieser einen Sammler bildenden gemeinsamen Abströmkanal auf und wird vom einem gemeinsamen, mit sehr großen Zuströmöffnungen zu den Teilsaugräumen versehenen Zuströmkanal gespeist. Bei dieser bekannten Kraftstoffeinspritzpumpe kann jedoch nicht vermieden werden, daß sich in dem gemeinsamen Zuströmkanal der unter hohem Druck austretende und dadurch aufgeheizte Abströmkraftstoff mit zulaufendem Kraftstoff vermischt, und daß es dadurch zu unkontrollierbaren Streuungen bei den den Brennräumen der Brennkraftmaschine zugemessenen Kraftstoffmengen kommt.

Um den vorgenannten Nachteil zu beheben, wurde in der DE-A-33 26 045, die nur bezüglich des in Figur 6 dargestellten Ausführungsbeispiels vorveröffentlicht ist, vorgeschlagen, die Teilsaugräume als einen den Pumpenzylinder vollständig umschließenden, nur über die Rücklauföffnung mit dem Rücklaufkanal und über eine gedrosselte Zulauföffnung mit dem Zulaufkanal verbundenen Hohlraum auszubilden. Dabei wurde der Durchströmquerschnitt der gedrosselten Zulauföffnungen kleiner ausgeführt als der Durchströmquerschnitt der zugehörigen Rücklauföffnungen. Da die Wärme der Pumpenelemente und Teilsaugräume auch auf das Pumpengehäuse übertragen wird, erwärmt sich der zufließende Kraftstoff bereits auf seinem Weg durch das Pumpengehäuse zu den einzelnen Teilsaugräumen. Der Kraftstoff nimmt also auf seinem Weg durch die Pumpe immer höhere Temperaturen an. Dies ist ebenfalls die Ursache von Mengenfehlern, vor allem infolge der Temperatureinflüsse bei Wechsel des Lastpunkts; d.h. der einzuspritzenden Fördermenge. Zur Reduzierung der Mengenfehler werden folgende Forderungen an das saugraumsystem gestellt:
-Da es sich nicht vermeiden läßt, daß die Temperatur in den Teilsaugräumen lastpunktabhängig, d.h. nicht konstant ist, ergibt sich die Forderung, in allen Teilsaugräumen jeweils die gleiche Temperatur zu erzielen.
-Das Einschwingverhalten der Temperatur soll für alle Teilsaugräume gleich sein.
-Der mit Hilfe der Spülmenge abgeführte Wärmestrom in den einzelnen Teilsaugräumen soll so groß sein, daß sich in allen Pumpenarbeitsräumen die gleiche Temperatur einstellt, und
-die Temperatur des Pumpengehäuses soll an jedem Pumpenelement gleich groß sein.

### Vorteile der Erfindung

Die erfindungsgemäße Kraftstoffeinspritzpumpe mit den kennzeichnenden Merkmalen des Patentanspruchs 1 hat den Vorteil, daß sich kein aufgeheizter Abströmkraftstoff mit dem zuströmenden Kraftstoff vermischt, weil der Mengenteiler den zulaufenden Kraftstoff durch die entsprechend bemessenen Durchströmquerschnitte seiner die Speicherräume umfassenden Abschnitte in Teilströme aufteilt, die jeden Teilsaugraum mit dem erforderlichen Kraftstoffstrom versorgen. Mit der dadurch erzielten Durchspülung ist eine genaue und bei gleicher Drehzahl und Last gleichbleibende Kraftstoffzumessung für jeden Brennraum der Brennkraftmaschine möglich, und der thermische Energiegehalt der pro Pumpenhub zugemessenen Kraftstoffmenge ist somit bei allen Pumpenelementen weitgehend gleich. Weiterhin ist es für eine einwandfreie Wärmeabfuhr vorteilhaft, daß der Mengenteiler und der Sammler in je eine Längsbohrung des Pumpengehäuses eingesetzt sind und für jeden Teilsaugraum gesonderte, den Teilsaugräumen vor- bzw. nachgeschaltete Speicherräume aufweisen. Diese Speicherräume dienen als Pufferräume, so daß erhitzter Abströmkraftstoff eines der Pumpenelemente nicht durch die beim Absteuern auftretende Rückstoßwirkung in den zuströmenden Kraftstoff eines der anderen Pumpenelemente gelangen kann bzw. beim Saughub von einem der anderen Pumpenelemente angesaugt wird.

Bei einer zweiten, in Patentanspruch 3 niedergelegten erfindungsgemäßen Lösung ist die gattungsgemäße Kraftstoffeinspritzpumpe gemäß den kennzeichnenden Merkmalen dieses Patentanspruchs 3 mit einem in eine einzige Längsbohrung des Pumpengehäuses eingesetzten, sowohl den Mengenteiler als auch den Sammler enthaltenden Rohr ausgestattet. Eine solche Einspritzpumpe weist neben den bereits zu Patentanspruch 1 aufgeführten Vorteilen auch in vorteilhafter Weise die Möglichkeit einer einfach zu verwirklichenden Nachrüstung bzw. Umkonstruktion in Großserie gefertigter mit nur einem Längskanal für die Zu- und Abführung des Kraftstoffes ausgestatteter Einspritzpumpen auf.

Vorteilhafte Weiterbildungen und Ausgestaltungen der Erfindung können den abhängigen Ansprüchen entnommen werden. So sind bei einer Ausgestaltung der Erfindung gemäß Anspruch 2 der Mengenteiler und der Sammler in je einem Rohr enthalten, die beide als außerhalb der Pumpe fertig zu bearbeitende Bauteile herstellbar sind. Eine vereinfachte montage ergibt sich, wenn gemäß den Merkmalen des Anspruchs 4 das eine, den Mengenteiler und Sammler enthaltende Rohr in längsrichtung in Kammern unterteilt ist, wobei an jeden Teilsaugraum jeweils eine gesonderte, den Speicherraum bildende Kammer für den Zu- und für den Abfluß des Kraftstoffes angeschlossen ist. Bei dieser Ausgestaltung können gemäß Anspruch 6 die Kammern im Innern des Rohres, bzw. bei Verwendung zweier entsprechend Anspruch 5 ausgestalteter Rohre die Kammern im Inneren der Rohre, als mehrgängige Wendeln ausgebildet sein und große Speicherräume mit gleichmäßigem Querschnitt bilden. Die Wendeln im Innern der Rohre können dabei aus kraftstoffresistentem Kunststoff gefertigt sein, wodurch die Fertigung erleichtert und eine gute Wärmeisolierung der Teilströme erreicht wird.

Die Vorteile bei einer Ausgestaltung der Erfindung gemäß Anspruch 8, bestehen darin, daß durch die taschenartigen Einprägungen in den zwei, den Mengenverteiler und Sammler enthaltenden Rohren der zu- und abströmende Kraftstoff unter Bildung von Speicherräumen aufgeteilt bzw. zusammengeführt wird. Somit verläuft durch jeden Teilsaugraum ein sich nicht mit anderen Teilströmen vermischender, genau dosierter Kraftstoffteilstrom, der den erhitzten Abströmkraftstoff mit sich transportiert und für jeden Pumpenhub frischen Kraftstoff zuführt.

Eine bevorzugte, besonders vorteilhafte Weiterbildung der erfindungsgemäßen Kraftstoffeinspritzpumpe wird gemäß Anspruch 9 durch die Herstellung des mindestens einen, dem Zuströmkanal zugeordneten Rohres aus einem nichtmetallischen, schlecht wärmeleitenden Material, z.B. aus kraftstoffresistentem Kunststoff oder Keramik, erreicht. Um auch bei diesem, aus schlecht wärmeleitendem Material hergestellten Rohr eine Vermischung des erhitzten Abströmkraftstoffes mit dem zuströmenden Kraftstoff zu verhindern, weist dieses Rohr gemäß Anspruch 10 taschenartige Ausnehmungen auf. Jede dieser Ausnehmungen dient als der dem Teilsaugraum vorgeschaltete Speicherraum für aus der Überströmöffnung des Pumpenzylinders rückströmenden Kraftstoff.

Damit außer der durchströmenden Menge auch deren Geschwindigkeit in allen Teilsaugräumen sich auf einen gleichen wert einstellt, wird gemäß den Ansprüchen 11 und 12 der Längskanal innerhalb des in den Zuströmkanal eingesetzten Rohres als Stufenbohrung ausgebildet, wobei sich der jeweilige Durchströmquerschnitt von Kanalabschnitt zu Kanalabschnitt vermindert.

Um non trotz der im Längskanal wirksam werdenden Strömungswiderstände eine gleichmäßige Durchspülung der Teilsaugräume zu gewährleisten, werden gemäß weiterer Merkmale in Anspruch 12 die in die Speicherräume mündenden drosselnden Zuströmöffnungen-in Strömungsrichtung gesehen-immer etwas größer, so daß jeweils der Durchströmquerschnitt der--vom Einlaß des Zuströmkanals her in Strömungsrichtung gesehen-jeweils nachfolgenden Zuströmöffnung gegenüber dem Durchströmquerschnitt der vorangehenden Zuströmöffnung um einen die Strömungsverluste ausgleichenden Betrag größer ist. Diese mit unterschiedlichen Durchströmquerschnitten ausgestatteten Zuströmöffnungen sind, für sich genommen, bereits aus der eingangs zitierten DE-A-33 26 045 bekannt, wirken hier zur Erzielung der angestrebten gleichmäßigen Durchspülung jedoch mit den Merkmalen des abgestuften Längskanals zusammen.

Zur Verbesserung der Dauerfestigkeit der vorerwähnten Rohre können bei hochbelasteten Einspritzpumpen die Innenwände der die Speicherräume bildenden Ausnehmungen gemäß den Merkmalen des Anspruchs 13 armiert werden.

Um nun aber eine zu starke Aufheizung des Pumpengehäuses zu verhindern, wird das gemäß Anspruch 14 in den Abströmkanal eingesetzte Rohr aus einem gut wärmeleitenden Material, vorzugsweise Aluminium, gefertigt. Dieses Rohr ist ebenfalls, wie das im Zuströmkanal befindliche Rohr, mit von Einprägungen gebildeten Ausnehmungen versehen, die jeweils einem dem zugehörigen Teilsaugraum nachgeschalteten Speicherraum bilden. Damit wegen der verschieden langen Laufzeit nicht doch noch eine ungleichmäßige Aufheizung des Kraftstoffes erfolgt, kann in bevorzugter Weise gemäß Anspruch 15 das in den Abströmkanal eingesetzte Rohr in Gegenstromrichtung angeordnet werden.

Aus der FR-A-822 261 ist es bekannt, den Zuströmkanal als Mengenteiler durch mehrere, unterschiedlich lange Kanäle auszubilden. Außerdem sind auch diese Zuströmkanäle und der Abströmkanal voneinander getrennt auf gegenüberliegenden Seiten des Pumpenzylinders angeordnet, sie sind jedoch direkt an die von den Steuerkanten der Pumpenkolben gesteuerten Überströmöffnungen der Pumpenzylinder angeschlossen, separate Teilsaugräume sind demnach nicht vorhanden. Eine für einen gleichmäßigen Temperaturgang notwendige dauernde Durchspülung ist demnach wegen der fehlenden Teilsaugräume dort auch nicht vorgesehen und nicht möglich. Über einen getrennten Zuströmkanal wird lediglich jeweils eine Gruppe von Pumpenelementen mit Kraftstoff versorgt, die untereinander bezüglich ihrer Förderzeitpunkte so weit auseinanderliegen, daß die beim Vorhub sich aufbauenden Rückstoßwellen nicht mit dem Saughub des benachbarten Pumpenelements zusammenfallen. Dadurch werden Resonanzerscheinungen ausgeschlossen, welche ansonsten zu Mengenstreuungen führen würden. Aufgabe und konstruktive Ausgestaltungen dieser Einspritzpumpe weichen also stark von denen der vorliegenden Erfindung ab.

Ein in eine Längsbohrung des Pumpengehäuses eingesetztes, allerdings nur einen Sammler bildendes Rohr ist aus der GB-A-2 074 252 bekannt. Das dort in Figur 2 gezeigte, aus einzelnen Segmenten zusammengesetzte Rohr dient lediglich als Prallschutzrohr zur Verhinderung von Kavitationserosion auf der Abströmseite, liegt mit den Durchtrittsöffnungen direkt am Pumpenzylinder im Bereich der Überströmbohrungen an und ist wegen des fehlenden Teilsaugraums nur während der Absteuerung durchströmt. Wegen des fehlenden Teilsaugraums und der nicht vorhandenen Mengenteilung auf der Zuströmseite kann hier auch keine konstante Kraftstofftemperatur im Bereich der einzelnen Pumpenelemente erreicht werden, weil eine kontinuierliche durchströmung fehlt.

### Zeichnung

Drei Ausführungsbeispiele der erfindungsgemäß ausgestalteten Kraftstoffeinspritzpumpe sind in der Zeichnung dargestellt und werden nachfolgend näher beschrieben. Es zeigen: Figur 1 einen Teilquerschnitt durch das erste Ausführungsbeispiel einer Kraftstoffeinspritzpumpe mit einer ersten Ausführungsform des Mengenteilers und Sammlers, Figur 2 einen Teil eines Längsschnittes gemäß der Schnittlinie F-F in Figur 1 und die Figuren 3a und 3b je einen Längs- und Querschnitt des erfindungsgemäßen Mengenteilers gemäß Figuren 1 und 2, Figur 4 zeigt einen Teilquerschnitt durch eine Einspritzpumpe mit einem Mengenteiler in einer zweiten Ausgestaltung, und die Teilfiguren Figur 5a und Figur 5b dienen zur näheren Erläuterung des Ausführungsbeispiels des Mengenteilers gemäß Figur 4. In Figur 6 wird in einem der Figur 5a entsprechenden Längsschmitt das dritte Ausführungsbeispiel dargestellt.

### Beschreibung der Ausführungsbeispiele

Bei dem in Figur 1 gezeigten Längsschnitt befindet sich innerhalb eines Pumpengehäuses 10 eine Aufnahmebohrung 11 für einen Pumpenzylinder 12, der sich nach oben hin zu einem Befestigungsflansch 13 verbreitert. Der Befestigungsflansch 13 ist mittels Befestigungsschrauben 14 am Pumpengehäuse 10 verschraubt. Eine Zwischenscheibe 15, die zwischen Befestigungsflansch 13 und Pumpengehäuse 10 eingelegt ist, dient in bekannter Weise der Einstellung des Vorhubes. Innerhalb des Pumpenzylinders 12 arbeitet ein Pumpenkolben 16, dessen Steuerkante 17 mit einer Überströmöffnung 18 um Pumpenzylinder 12 zur Kraftstoffzumessung zusammenarbeitet, wobei die Überströmöffnung 18 in einen Teilsaugraum 19 führt und zugleich als Sauföffnung dient. Der Pumpenkolben 16 führt Hub- und Drehbewegungen aus und weist eine zweite Steuerkante 20 auf, die den Förderbeginn des Kraftstoffes durch Verdecken der Überströmöffnung 18 festlegt. Damit der unter hohem Druck stehende abgesteuerte Abströmkraftstoff, der in die Teilsaugräume 19 zurückströmt, dort infolge seiner hohen kinetischen Energie keine Erosionen and der Wand der Aufnahmebohrung und Oberfläche des Pumpenzylinders 12 verursacht, ist ein Prallring 21 vorhanden. Durch einen Zuströmkanal 22 wird Kraftstoff zugeführt und überschüssiger Kraftstoff kann durch einen Abströmkanal 23 abfließen. Zuströmkanal 22 und Abströmkanal 23 enthalten zur Bildung eines Mengenteilers 29 bzw. eines Sammelers 30 je ein in Figur 2 und in den Figuren 3a und b dargestelltes Rohr 24 mit taschenartigen Einprägungen 25.

Die taschenartigen Einprägungen 25 im Zuströmkanal 22 zweigen einen Teil der Kraftstoffströmung ab, leiten sie in die jeweiligen Teilsaugräume 19 und bilden vorgeschaltete zusätzliche Speicherräume 26 für den Kraftstoff, so daß eine Pufferwirkung entsteht und kein abgesteuerter Kraftstoff in den Zuströmkanal 22 Zurückgedrücktwerden kann, soldern vollständig durch die Teilsaugräume 19 hindurchgespült wird. Andererseits kann aus dem Abströmkanal 23 kein erwärmter Kraftstoff vom Element rückgesaugt werden, da die zusätzlichen Speicherräume 26 des Sammlers 30 im Abströmkanal 23 den Teilsaugräumen 19 stromabwärts nachgeschaltet sind. Dabei sind die Menge des Zuströmenden Kraftstoffes und die Durchströmquerschnitte in den Kanälen so zu bemessen, daß die vollständige Spülung der Teilsaugräume 19 gewährleistet ist und der gesamte Überströmkraftstoff von dem Abströmkanal 23 aufgenommen wird.

In der Figur 2 ist zusätzlich mit Pfeilen für die Kraftstoffströmung diese Spülwirkung verdeutlicht. Figur 3a zeigt einen Längsschnitt eines der Rohre 24 mit den taschenartigen Einprägungen 25, die Figure 3b zeigt einen Querschnitt davon. Dabei sind die in die Rohre 24 geformten Einprägungen 25 des Mengenteilers 29 im Zuströmkanal 22 und des Sammlers 30 im Abströmkanal 23 gleichartig aufgebaut, aber entsprechend der Kraftstoffströmung entgegengesetzt eingesetzt.

Das eine, in eine den Zuströmkanal 22 aufnehmende Längsbohrung eingesetzte Rohr 24 besitzt im stromaufwärts gerichteten Endbereich 26a der Speicherräume 26 je eine Zuströmöffnung 27, und bei dem anderen, den Abströmnal 23 aufnehmenden Rohr 24 bilden die entsprechenden stromabwärts gerichteten, abgescherten Kanten der dort auch die Speicherräume 26 umfassenden Einprägungen 25 je eine Abströmöffnung 28.

Figur 4 zeigt einen halben Teilquerschnitt durch eine Einspritzpumpe mit den Merkmalen des zweiten Ausführungsbeispieles. Zuströmkanal 22 und Abströmkanal 23 (siehe auch Figur 5a) enthalten bei der gezeigten Ausführungsform je einen von einem Rohr 124 gebildeten Mengenteiler 129 bzw. Sammler 130, die in der Strömungsrichtung des Kraftstoffes für jedes Pumpenelement eine gesonderte, je einen Speicherraum 126 bildende Kammer für den Zustrom und für den Abstrom des Kraftstoffes aufweisen.

Figure 5a zeigt entsprechend der Schnittline E-E in Figur 4 einen Teillängsschnitt. Um eine wirkungsvolle Spülung der Teilsaugräume 19 zu erhalten, sind vier getrennte Strömungsbereiche vorgesehen und mit den Ziffern 1 bis 4 bezeichnet. Dabei gehöhrt jeder Strömungsbereiche zu einem Teilsaugraum 19 eines Pumpenelementes einer Reiheneinspritzpumpe, wobei die zugehörigen Pumpenelemente vereinfacht dargestellt und ebenfalls mit den Ziffern 1 bis 4 bezeichnet sind.

Die Gestaltung der Querschnitte der Rohre 124 zur Bildung des Mengenteilers 129 oder Speichers 130 gemäß Figur 5a zeigt die Figur 5b. Dort sind mit den Schnitten A bis D jeweils die Querschnitte durch das eine Rohr 124 des Zuströmkanals 22 (siehe rechte Reihe) und links daneben die zugehörigen Querschnitte des anderen Rohres 124 des Abströmkanals 23 gezeigt. Mit den Strömungspfeilen ist wiederum der Kraftstofffluß zu und von den Teilsaugräum 19 angedeutet.

Der in Figur 4 dargestellte Teilquerschnitt kann auch zu einem anderen, nicht näher dargestellten Ausführungsbeispiel gehören, bei dem z.B. nur ein Rohr 124 verwendet wird. Dieses Rohr 124 ist im Querschnitt in in Längsrichtung verlaufende Kammern unterteilt, die den Strömungsbereichen 1, 2, 3 und 4 zugeordnet sind. Diese Kammern werden im Innern des Rohres 124 als mehrgängige Wendeln (schraubenförmige Kanäle) ausgebildet, wobei jedem Teilsaugraum 19 ein Wendelgang für den Zu- und/oder Abfluß des Kraftstoffes zugeordnet ist. Die mehrgängigen Wendeln im Inneren des Rohres 124 oder der Rohre 124 können aus kraftstoffresistantem Kunststoff gefertigt werden und sind zur Erstellung der die Mengenteiler 129 und Sammler 130 bildenden Abschnitte, z.B. bei verwendung nur eines Rohres 124, in Längsrichtung in je eine durch eine Zwischenwand getrennte, dem Zufluß des Kraftstoffes dienende erste Kammer und eine für den Abfluß des Kraftstoffes vorgesehene zweite Kammer unterteilt. Es können aber auch zwei, mit Wendeln versehene Rohre, wie bei den übrigen Ausführungsbeispielen, vorhanden sein, von denen eines dem Zufluß und das andere dem Abfluß des Kraftstoffes dient.

Figure 6 zeigt einen vereinfachten Längsschnitt, entsprechend Figur 5a, in Höhe eines mit 222 bezeichneten Zuströmkanals bzw. des Abströmkanals 23, jedoch für ein drittes Ausführungsbeispiel der erfindungsgemäßen Kraftstoffeinspritzpumpe. Diese Kraftstoffeinspritzpumpe ist eine Sechszylinder-Einspritzpumpe, bei der die den jeweiligen Strömungsbereichen zugeordneten Pumpenzylinder 12 bzw. Teilsaugräume 19 fortlaufend mit den Ziffern 1 bis 6 bezeichnet sind. Zur deutlicheren Darstellung wurden in der Schnittdarstellung die den Strömungsbereichen 2 bis 6 zugeordneten Pumpenelemente weggelassen.

Ein den Zuströmkanal 222 aufnehmendes Rohr 224 besteht aus einem nichtmetallischen, schlecht wärmeleitenden Material, z.B. kraftstoffresistentem Kunststoff oder Keramik, und das den Abströmkanal 23 enthaltende Rohr 24 entspricht dem beim ersten Ausführungsbeispiel verwendeten Rohr. Dieses Rohr 24 kann ebenfalls zur Wärmedämmung aus Kunststoff gefertigt sein, zur besseren Wärmeableitung wird es aber aus einem gut wärmeleitenden Material, vorzugsweise Aluminium, gefertigt. Es weist ebenso wie das in dem zu den Figuren 1 bis 3 beschriebenen Beispiel verwendete Rohr 24 taschenartige, an jeden Teilsaugraum 19 tangential angrenzende Einprägungen 25 auf, die jeweils einen dem zugehörigen Teilsaugraum 19 nachgeschalteten Speicherraum 26 bilden. Dieser Raum 26 mündet über die in seinem stromabwärts gerichteten Endbereich 26a befindliche Abströmöffnung 28 in den Innenraum des rohres 24.

Um die durch den verschieden langen Zuströmweg innerhalb des Rohres 224 entsprechend unterschiedliche Aufheizzeit des Kraftstoffes auszugleichen, wird der abströmende Kraftstoff in Gegenstromrichtung durch das Rohr 24 geführt. Deshalb ist dies im Abströmkanal 23 befindliche Rohr 24 in Gegenstromrichtung zur Strömungsrichtung des im Zuströmkanal 222 eingesetzten Rohres 224 mit seinen Abströmöffnungen 28 zu dem ein Einlaß 222a des Zuströmkanals 222 aufnehmenden Gehäuseabschnitt 10a hinweisend eingesetzt.

Das Rohr 224 enthält kanalabschnitt 32 des Zuströmkanals 222 in Form eines Längskanals und über Zuströmöffnungen 227₁, 227₂, 227_{z} mit dem Längskanal verbundene, Speicherraume 226 bildende Ausnehmungen 31, Der Längskanal ist als Stufenbohrung mit einem jeder Zuströmöffnung 227₁, 227₂ bis 227_{z} zugeordneten Kanalabschnitt 32₁, 32₂ bis 32_{z} ausgebildet. Die Indexzahlen kennzeichnen die Zuordnung zu dem jeweiligen Strömungsbereich, wobei Z für den-in Strömungsrichtung gesehen-letzten Strömungsbereich steht, im Ausführungsbeispiel nach Figur 6 also für den Strömungsbereich 6. Jeder der sich in Strömungsrichtung einen vorangehenden Kanalabschnitt, z.B. 32₁, anschließenden Kanalabschnitte, z.B. 32₂, weist einen gegenüber dem Durchströmquerschnitt des vorangehenden Kanalabschnittes reduzierten Durchströmquerschnitt auf, und der Durchströmquerschnitt des letzten, vom Einlaß 222a des Zuströmkanals 222 entferntesten Kanalabschnittes 32_{z} ist mindestens gleich oder geringfügig größer als der Durchströmquerschnitt der zugehörigen Zuströmöffnung 227_{z}. Die Speicherräume 226 mit den zugehörigen Zuströmöffnungen 227, bis 227_{z} bilden den Mengenteiler 229 des Zuströmkanals 222.

Arbeitet die zugehörige Kraftstoffeinspritzpumpe mit sehr hohen Einspritzdrücken und entsprechend großen Abströmmengen und Abströmgeschwindigkeiten, dann kann es bei einem aus Kunststoff gefertigten, den Zuströmkanal 222 aufnehmenden Rohr 224 zu Erosion und Ausspülungen an den mit 31a bezeichneten Innenwänden der Ausnehmungen 31 kommen. Für solcher Fälle können die Innenwände 31a der die Speicherräume 226 dreiseitig umfassenden Ausnehmungen 31 mittels je einer erosionsfesten, vorzugsweise metallischen Auskleidung 33 armiert werden. Eine solche Auskleidung ist für den dem Strömungsbereich 5 zugeordneten Speicherraum 226 eingezeichnet. Ist das Rohr 224 im Spritzgießverfahren aus Kunststoff hergestellt, dann können die Auskleidungen 33 als Blecheinlegeteile in das Spritzgußwerkzeug eingelegt werden und sind danach fest mit dem Rohr 224 verbunden. Ein solches Verfahren kann auch bei Keramikwerkstoffen angewendet werden.

Die taschenartigen, an jeden Teilsaugraum 19 tangential angrenzenden, zum Teilsaugraum 19 hin offenen und mit dem Längskanal 32 im Rohr 224 über je eine der drosselnden Zuströmöffnungen 227 verbundenen Ausnehmungen 31 leiten jedem Teilsaugraum 19 einen vom zuströmenden Kraftstoffstrom abgeleiteten Teilstrom zu. Die Ausnehmungen 31 bilden dabei jeweils einen der dem zugehörigen Teilsaugraum 19 vorgeschalteten zusätzlichen Speicherräume 226 für aus der Überströmöffnung 18 des Pumpenzylinders 12 rückströmenden Kraftstoff. Mittels der Zuströmoffnungen 227 ist jeweils ein stromaufwärts gerichteter Endbereich 226a jedes Speicherraumes 226 an den Längskanal 32 angeschlossen. Durch diese Form und Lage der Speicherräume 226 kann auch bei hohem Einspritzdruck mit großer Strömungsgeschwindigkeit austretender Kraftstoff nicht soweit zurückgedrückt werden, daß er sich mit dem im Längskanal 32 zuströmenden Kraftstoff vermischen könnte. In den Einspritzpausen wird durch den überschüssigen, die Teilsaugräume 19 passierenden Kraftstoff der nach dem zuvor erfolgten Förderhub abgesteuerte Kraftstoff über den Speicherraum 26 des im Abströmkanal 23 befindlichen Rohres 24 zum Tank zurückgefördert.

Obwohl bereits durch die im Durchmesser in Strömungsrichtung größer werdenden Zuströmöffnungen 227, bis 227_{z} eine weitgehend gleichmäßige Durchströmung der Teilsaugräume 19 erreicht wird, ist eine völlig gleichmäßige Erwärmung des Kraftstoffes und damit die geforderte Gleichförderung der Pumpenelemente erste durch die Kombination der zu Figur 6 beschriebenen Maßnahmen in vollem Umfang erzielbar. Es sind dies: Die Anordnung der vorgeschalteten Speicherräume 226, die im Durchmesse größer werdenden Bohrungen der Zuströmöffnungen 227, bis 227_{z} und die in Strömungsrichtung gestuft kleiner werdenden Durchmesser der Kanalabschnitte 32₁ bis 32_{z} des Längskanals 32 bei dem aus schlecht wärmeleitendem Material gefertigten Rohr 224 in Kombination mit dem gut wärmeleitenden Rohr 24 im Abströmkanal, der ebenfalls Speicherräume 26, die hier jedoch den Teilsaugräumen 19 nachgeschaltet sind, aufweist.

## Patentansprüche

1. Kraftstoffeinspritzpumpe für Brennkraftmaschinen mit mehreren in Aufnahmebohrungen (11) des Pumpengehäuses (10) in Reihe angeordneten Pumpenzylindern (12), von denen jeder einen von einer Nockenwelle angetriebenen und mit Steuerkanten (17, 20) zur Zumessung der Einspritzmenge versehenen Pumpenkolben (16) aufnimmt und von Teilsaugräumen (19) umgeben ist, die mittels von den Szeuerkanten (17, 20) gesteuerten Überströmöffnungen (18) mit den Pumpenzylindern (12) verbunden sind, mit sich in Längsrichtung des Pumpengehäuses (10), im wesentlichen parallel zur Nockenwelle und quer zur Längsachse der Pumpenzylinder (12) erstrekkendem Zuströmkanal (22) und Abströmkanal (23) für den Kraftstoffluß zu und aus den Teilsaugräumen (19), wobei vom Zuströmkanal (22) zu jedem Teilaugraum (19) je eine gesonderte Zuströmöffnung (27) ausgeht die einem Mengenteiler (29) angehört, und in den Abströmkanal (23) aus jedem Teilsaugraum (19) je eine gesonderte Abströmöffnung (28) austritt die einem Sammler (30) angehört, dadurch gekennzeichnet, daß der Mengenteiler (29; 129; 229) in eine den Zuströmkanal (22) aufnehmende Längsbohrung des Pumpengehäuses (10) eingesetzt ist und eine der Anzahl der Teilsaugräume (19) entsprechende Anzahl von mit je einer der Zuströmöffnungen (27; 227) versehenen, voneinander getrennten und den Teilsaugräumen vorgeschalteten Speicherräumen (26; 126; 226) enthält, und daß der Sammler (30; 130) in eine zweite, den Abströmkanal (23) aufnehmende Längsbohrung des Pumpengehäuses (10) eingesetzt ist und eine entsprechende Anzahl von mit je einer den Abströmöffnungen (28) versehenen, voneinander getrennten, den Teilsaugräumen (19) nachgeschalteten Speicherräume (26; 126) enthält, wobei die Durchströmquerschnitte zumindest der dem Mengenteiler (29; 129; 229) angehörenden Zuströmöffnungen (27; 227) oder der Speicherräume für jeweils einen vom zufließenden Kraftstoff abgezweigten, für eine gleichbleibende Einspritzmengenzumessung erforderlichen Kraftstoffteilstrom zu dem zugehörigen Teilsaugraum (19) ausgelegt sind und ein Kraftstoffrückströmen in den Zuströmkanel dadurch unterbunden ist.

2. Kraftstoffeinspritzpumpe nach Anspruch 1, dadurch gekennzeichnet, daß der Mengenteiler (29; 129; 229) und der Sammler (30; 130) in je einem Rohr (24; 124; 224) enthalten sind, wobei das den Mengenteiler (29; 129; 229) enthaltende Rohr in die den Zuströmkanal (22) aufnehmende Längsbohrung und das den Sammler (30; 130) enthaltende Rohr (24; 124) in eine den Abströmkanal (23) aufnehmende zweite Längsbohrung des Pumpengehäuses (10) eingesetzt ist.

3. Kraftstoffeinspritzpumpe für Brennkraftmaschinen mit mehreren in Aufnahmebohrungen (11) des Pumpengehäuses (10) in Reihe angeordneten Pumpenzylindern (12), von denen jeder einen von einer Nockenwelle angetriebenen und mit Steuerkanten (17, 20) zur Zumessung der Einspritzmenge versehenen Pumpenkolben (16) aufnimmt und von Teilsaugräumen (19) umgeben ist, die mittels von den Steuerkanten (17, 20) gesteuerten Überströmöffnungen (18) mti den Pumpenzylindern (12) verbunden sind, mit sich in Längsrichtung des Pumpengehäuses (10), im wesentlichen parallel zur Nockenwelle und quer zur Längsachse der Pumpenzylinder (12) erstrekkendem Zuströmkanal (22) und Abströmkanal (23) für den Kraftstofffluß zu und aus den Teilsaugräumen (19), wobei vom Zuströmkanal (22) zu jedem Teilsaugraum (19) je eine gesonderte Zuströmöffnung (27) ausgeht, die einem Mengenteiler (29) angehört, und in den Abströmkanal (23) aus jedem Teilsaugraum (19) je eine gesonderte Abströmöffnung (28) austritt, die einem Sammler (30) angehört, dadurch gekennzeichnet, daß in eine den Zuströmkanal (22) und den Abströmkanal (23) aufnehmende Längsbohrung des Pumpengehäuses (10) ein den Mengenteiler (129) und den Sammler (130) enthaltendes Rohr (124) eingesetzt ist, das zur Bildung des Mengenteilers eine der Anzahl der Teilsaugräume (19) entsprechende Anzahl von voneinander getrennten und den Teilsauräumen (19) vorgeschalteten Speicherräumen (126) und zur Bildung des Sammlers (130) eine entsprechende Anzahl von voneinander getrennten und den Teilsaugräumen (19) nachgeschalteten Speicherräumen (26; 126) umfaßt, wobei die Durchströmquerschnitte zumindest der den Mengenteiler (129) angehörenden Zuströmöffungen oder der Speicherräume für jeweils einen vom zufließenden Kraftstoff abgezweigten, für eine gleichbleibende Einspritzmengenzumessung erforderlichen Kraftstoffteilstrom zu dem zugehörigen Teilsaugraum (19) ausgelegt sind und ein Kraftstoffrückströmen in den Zuströmkanal dadurch unterbunden ist.

4. Kraftstoffeinspritzpumpe nach Anspruch 3, dadurch gekennzeichnet, daß das eine, den Mengenteiler (129) und zugleich auch den Sammler enthaltende Rohr (124) sowohl im Querschnitt als auch in Längsrichtung in die Speicherräume (126) bildende Kämmern unterteilt ist, wodurch jedem Teilsaugraum (19) jeweils der gesonderte Speicherraum (126) für den Zufluß und der Speicherraum für den Abfluß des Kraftstoffs zugeordnet ist (Figur (4).

5. Kraftstoffeinspritzpumpe nach Anspruch 2, dadurch gekennzeichnet, daß beide Rohre (124) in im Querschnitt gleiche Abschnitte mit unterschiedlich langen, die Speicherräume (126) bildenden Kammern unterteilt sind, so daß an jeden teilsaugraum (19) jeweils der gesonderte, dem Mengenteiler (129) zugeordnete und mit dem Zuströmkanal (22) verbundene Speicherraum (126) für den Zufluß und der dem Sammler (130) zugeordnete und mit dem Abströmkanal (23) verbundene Speicherraum (126) für den Abfluß des Kraftstoffs angeschlossen ist (Figuren 4, 5a und 5b).

6. Kraftstoffeinspritzpumpe nach Anspruch 4 oder 5, dadurch gekennzeichnet, daß die die Speicherräume bildenden Kammern im Inneren des Rohres (124) bzw. der Rohre von mehrgängigen Wendeln gebildet sind, wobei jedem Teilsaugraum (19) entweder ein einziger, in zwei Kammern unterteilter Wendelgang für den Zu-und Abfluß oder ein Wendelgang für den Zufluß und ein Wendelgang für den Abfluß des Kraftstoffes zugeordnet ist.

7. Kraftstoffeinspritzpumpe nach Anspruch 6, dadurch gekennzeichnet, daß die mehrgängigen Wendeln im Innern der Rohre (124) aus Kraftstoffresistentem Kunststoff gefertigt sind.

8. Kraftstoffeinspritzpumpe nach Anspruch 2, dadurch gekennzeichnet, daß die zwei Rohre (24) taschenartige Einprägungen (25) aufweisen, die den zu- und abströmenden Kraftstoffstrom aufteilen bzw. sammeln, wobei die Größe der tashenartigen Einprägungen (25) so bemessen ist, daß sie jeweils den stromaufwärts vorgeschalteten Speicherraum (26) des Mengenteilers (29) für den abgesteuerten Kraftstoff auf der Zuströmseite bzw. den nachgeschalteten Speicherraum (26) des Sammlers (30) auf der Abströmseite bilden (Figuren 1, 2, 3a und 3b).

9. Kraftstoffeinspritzpumpe nach Anspruch 2, dadurch gekennzeichnet, daß mindestens das eine, dem Zuströmkanal (222) zugeordnete Rohr (224) aus einem nichtmetallischen, schlecht wärmeleitenden Material, z.B. aus kraftstoffresistentem Kunststoff oder Keramik, hergestellt ist (Figur 6).

10. Kraftstoffeinspritzpumpe nach Anspruch 2 oder 9, dadurch gekennzeichnet, daß das dem Zuströmkanal (222) zugeordnete Rohr (224) taschenartige, an jeden Teilsaugraum (19) tangential angrenzende, zum Teilsaugraum (19) hin offene und mit je einem Kanalabschnitt (32) des Zuströmkanals (222) im Rohr (224) über je eine drosselnde Zuströmöffnung (227) verbundene Ausnehmungen (31) aufweist, die die dem Mengenteiler (229) zugeordneten, jeweils einem der zugehörigen Teilsaugräume (19) vorgeschalteten Speicherräume (226) für aus der Überströmöffnung (18) des Pumpenzylinders (12) rückströmenden Kraftstoff bilden, wobei ein stromaufwärts gerichteter vergrößerter Endbereich (226a) im Speicherraum (226) vorgesehen ist, in den die jeweilige Zuströmöffnung einmündet.

11. Kraftstoffeinspritzpumpe nach Anspruch 10, dadurch gekennzeichnet, daß die Kanalabschnitte (32) innerhalb des dem Zuströmkanal (222) zugeordneten Rohres (224) eine Stufenbohrung mit je einem an jede Zuströmöffnung (227₁, 227₂, 227_{z}) angeschlossenen Kanalabschnitt (32₁, 32₂, 32_{z}) bilden, so daß jeder der sich in Strömungsrichtung einem vorangehenden Kanalabschnitt (32₂) anschließenden Kanalabschnitt (32₃) einen gegenüber dem Durchströmquerschnitt des vorangehenden Kanalabschnittes reduzierten Durchströmquerschnitt aufweist, und daß der Durchströmquerschnitt des letzten, vom Einlaß (222a) des Zuströmkanals (222) entferntesten Kanalabschnittes (32_{z}) mindestens gleich oder größer ist als der Durchströmquerschnitt der zugehörigen Zulauföffnung (227_{z}).

12. Kraftstorreinspritzpumpe nach Anspruch 10, dadurch gekennzeichnet, daß die Kanalabschnitte (32) innerhalb des in den Zuströmkanal (222) eingesetzten Rohres (224) eine Stufenbohrung mit je einem jeder Zuströmöffnung (227₁, 227₂, 227_{z}) zugeordneten Kanalabschnitt (32₁, 32₂, 32_{z}) bilden, daß jeder der sich in Strömungsrichtung einem vorangehenden Kanalabschnitt (32₂) anschließenden Kanalabschnitte (32₃) einen gegenüber dem Durchströmquerschnitt des vorangehenden Kanalabschnittes reduzierten Durchströmquerschnitt aufweist, daß der Durchströmquerschnitt der-vom Einlaß (222a) des Zuströmkanals (222) her in Strömungsrichtung gesehen--jeweils nachfolgenden Zuströmöffnung (227₂) gegenüber dem Durchströmquerschnitt der vorangehenden Zuströmöffnung (227,) geringfügig größer ist und das der Durchströmquerschnitt des letzten, vom Einlaß (222a) des Zuströmkanals (222) entferntesten Kanalabschnittes (32_{z}) mindestens gleich oder größer ist als der Durchströmquerschnitt der zugehörigen Zuströmöffnung (227_{z}).

13. Kraftstoffeinspritzpump nach Anspruch 10, dadurch gekennzeichnet, daß die Innenwände (31a) der die Speicherräume (226) bildenden Ausnehmungen (31) des den Zuströmkanal (222) zugeordneten Rohres (224) mittels je einer erosionsfesten, vorzugsweise metallischen Auskleidung (33) armiert sind.

14. Kraftstoffeinspritzpumpe nach einem der Ansprüche 9 bis 13, dadurch gekennzeichnet, daß das den Abströmkanal (23) aufnehmende Rohr (24) aus einem gut wärmeleitenden Material, vorzugsweise Aluminium, gefertigt ist und taschenartige, an jeden Teilsaugraum (19) tangential angrenzende Einprägungen (25) aufweist, die jeweils einen der dem zugehörigen Teilsaugraum (19) nachgeschalteten Speicherräume (26) des Sammlers (30) bilden und die über die in einem stromabwärts gerichteten Endbereich (26a) befindliche Abströmöffnung (28) in den Innenraum des Rohres (24) munden.

15. Kraftstoffeinspritzpumpe nach Anspruch 14, dadurch gekennzeichnet, daß das den Abströmkanal (23) enthaltende Rohr (24) in Gegenstromrichtung zu dem den Zuströmkanal (222) aufnehmenden Rohr (224) mit seinen Abströmöffnungen (28) zu dem den Einlaß (222a) des Zuströmkanals (222) aufnehmenden Gehäuseabschnitt (10a) hinweisend eingesetzt ist.

## Revendications

1. Pompe à injection de carburant pour moteurs à combustion interne, comprenant plusieurs cylindres de pompe (12) disposés en ligne dans des alésages de reception (11) du corps de pompe (10), chacun des cylindres recevant un piston de pompe (16) entraîné par un arbre à cames et muni d'arêtes de commande (17, 20) pour la mesure du débit à injecter en étant entouré de chambres d'aspiration partielles (19), qui sont reliées aux cylindres de pompe (12) au moyen d'ouvertures de passage (18) commandées par les arêtes de commande (17, 20), avec un canal d'alimentation (22) et un canal de retour (23) pour le carburant vers et à partir des chambres d'aspiration partielles (19), canaux s'étendant dans le sens longitudinal du corps de pompe (10), essentiellement parallèles à l'arbre à cames et perpendiculaire à l'axe longitudinal des cylindres de pompe (12), avec en sortant du canal d'alimentation (22) vers chacune des chambres d'aspiration partielles (19), une ouverture particulière d'alimentation (27), qui fait partie d'un répartiteur de débit (29), avec dans le canal de retour (23) à la sortie de chaque chambre d'aspiration partielle (19), une ouverture d'écoulement (28) qui appartient à un collecteur (30), pompe caractérisée en ce que le répartiteur de débit (29, 129, 229) est inséré dans un alésage longitudinal du corps de pompe (10), recevant le canal d'alimentation (22) et contient un nombre de chambres de stockage (26, 126, 226) correspondant au nombre des chambres d'aspiration partielles (19), munies chacune d'une ouverture d'amenée de flux (27, 227), séparées les unes des autres, branchées en amont des chambres d'aspiration partielles et en ce que le collecteur (30, 130) est inséré dans un deuxième alésage longitudinal du corps de pompe (10) recevant le canal de retour (23) contenant un nombre correspondant de chambres de stockage (26, 126) munies chacune d'une ouverture d'écoulement de flux (28), séparées les unes des autres et branchées en aval des chambres d'aspiration partielles (19), les sections de passage au moins les ouvertures d'alimentation de flux (27, 227) appartenant au répartiteur de débit (29, 129, 229) ou des chambres de stockages sont dimensionnées respectivement pour un flux partiel de carburant aux chambres d'aspiration partielles (19) provenant de l'alimentation de carburant et nécessaire pour un dosage constant de débit d'injection dérivé du flux de carburant qui arrive et un courant de retour de carburant étant interrompu dans le canal d'alimentation.

2. Pompe d'injection de carburant selon revendication 1, caractérisée en ce que le répartiteur de débit (29, 129, 229) et le collecteur (30, 130) sont compris chacun dans un tube (24, 124, 224), le tube comprenant le répartiteur de débit (29, 129, 229) est inséré dans l'alésage longitudinal recevant le canal d'alimentation de flux (22) ainsi que le tube (24,124) comprenant le collecteur (30,130) dans un deuxième alésage longitudinal du corps de pompe (10) recevant le canal de retour (23).

3. Pompe d'injection de carburant pour moteurs à combustion interne avec plusieurs cylindres de pompe (12) disposés en ligne dans de alésages de reception (11) du corps de pompe (10) parmi lesquels chacun reçoit un piston de pompe (16) commandé par un arbre à cames et muni d'arêtes de commande (17, 20) pour le dosage du débit à injecter et est entouré de chambres d'aspiration partielles (19) reliées aux cylindres de pompe (12) au moyen d'ouvertures de passage (18) commandés par les arêtes de commande (17, 20), avec un canal d'alimentation (22) et un canal de retour (23) pour le flux de carburant vers et à partir des chambres d'aspiration partielles (19), canaux s'étendant dans le sens longitudinal du corps de pompe (10), essentiellement parallèles à l'arbres à cames et perpendiculaires à l'axe longitudinal des cylindres de pompe (12), avec en sortant du canal d'alimentation (22) vers chacune des chambres d'alimentation partielles (19) une ouverture particulière d'alimentation de flux (27), qui fait partie d'un répartiteur de débit (29) et avec dans le canal de retour (23) à la sortie de chaque chambre d'aspiration partielle (19), une ouverture d'écoulement (28) qui appartient à un collecteur (30), caractérisée en ce qu'un tube (124) contenant le répartiteur de débit (129) et le collecteur (130) est inséré dans un alésage longitudinal du corps de pompe (10) recevant la canal d'alimentation de flux (22) et le canal de retour (23), tube qui comprend pour la constitution du répartiteur de débit un nombre de chambres de stockage (126) correspondant au nombre de chambres d'aspiration partielles (19), séparées les unes des autres, et branchées en amont des chambres d'aspiration partielle (19) et pour la constitution du collecteur (130) un nombre correspondant de chambres de stockage (26, 126) séparées les unes des autres et branchées en aval des chambres d'aspiration partielles (19), les sections de passage au moins des ouvertures d'alimentation appartenant au répartiteur de débit (129) ou des chambres de stockage étant dimensionnées respectivement pour un flux partiel de carburant aux chambres d'aspiration partielles, provenant de l'alimentation du carburant et nécessaire pour un dosage constant de débit d'injection et au courant de retour dans le canal d'alimentation étant interrompu.

4. Pompe d'injection de carburant selon la revendication 3, caractérisée en ce que le tube (124) contenant le répartiteur de débit (129) et en même temps aussi le collecteur, est subdivisé aussi bien en coupe que dans le sens longitudinal en compartiments formant les chambres de stockage (126), grâce auxquels à chaque chambre d'aspiration partielle (19) est affectée respectivement la chambre de stockage particulière (126) pour le flux d'alimentation et la chambre de stockage pour le flux de retour de combustible (figure 4).

5. Pompe d'injection de carburant selon la revendication 2, caractérisée en ce que les deux tubes (124) sont subdivisés en tronçons de même section avec des compartiments de longueuer différente, formant les chambres de stockage (126), de sorte que, à chaque chambre d'aspiration partielle (19) est joint respectivement, la chambre de stockage particulière, appliquée au répartiteur de débit (129) et reliée au canal d'alimentation (22), pour le flux d'alimentation et la chambre de stockage (126) appliquée au collecteur (130) et reliée au canal de retour (23) pour le flux de retour du carburant (figure 4, 5a et 5b).

6. Pompe d'injection de carburant selon une des revendications 4 ou 5, caractérisé en ce que les compartiments formant les chambres de stockage à l'intérieur du tube (124) ou des tubes sont constitués par des hélices à plusieurs pas, à chaque chambre d'aspiration partielle est attribué soit un unique pas d'hélice subdivisé en deux compartiments pour l'admission et de départ de flux ou bien un pas d'hélice pour l'admission du flux et un pas d'hélice pour le départ de flux de carburant.

7. Pompe à injection de carburant selon la revendication 6, caractérisé en ce que les hélices à plusiers pas sont réalisées à l'intérieurs des tubes (124) en matière synthétique résistant au carburant.

8. Pompe à injection de carburant selon la revendication 2, caractérisée en ce que les deux tubes (24) comprennent des empreintes (25) du type poche qui dosent ou collectent le flux de carburant arrivant et retournant, la grandeur des empreintes (25) de type poche étant dimensionnées de façon qu'elles forment respectivement la chambre de stockage (26) branchée en amont du répartiteur de débit (29) pour le carburant amené du côté alimentation ou la chambre de stockage (26) branchée en aval du collecteur (30) du côté retour de flux (figures 1, 2, 3a et 3b).

9. Pompe à injection de carburant selon la revendication 2, caractérisée en ce que au moins le tube (224) attribué au canal d'alimentation (222) est fabriqué en matériau non métallique, mauvais conducteur de la chaleur par exemple en matière synthétique résistant au carburant ou en céramique (figure 6).

10. Pompe à injection de carburant selon la revendication 2 ou 9, caractérisée en ce que le tube (224) attribué au canal d'alimentation (222) comprend des évidements (31) du type poche, adjacents tangentiellement à chaque chambre d'aspiration partielle (19), ouverts en direction de la chambre d'aspiration partielle (19) et chaque fois relié à un tronçon de canal (32) du canal d'alimentation (222) dans le tube (224) par une ouverture respective d'alimentation (227) formant étrangelement, évidements qui forment les chambres de stockage (226) attribuées au répartiteur de débit (229), branchées respectivement avant une des chambres d'aspiration partielles (19), pour le carburant refluant hors de l'ouverture de trop plein (18) du cylindre de pompe (12), une zone d'extrémité (226a) dans le volume de retenue (226), élargie, dirigée vers l'amont étant prévue dans laquelle débouche l'ouverture d'alimentation de flux respective.

11. Pompe à injection de carburant selon la revendication 10, caractérisée en ce que les tronçons de canal (32) à l'intérieur du tube (224) associé au canal d'alimentation (222) forment un alésage à gradins avec respectivement un tronçon de canal (31₁, 32₂, 32_{z}) en liaison avec chaque ouverture d'alimentation de flux (227₁, 227₂, 227_{z}) de sorte que chaque tronçon de canal (32₃) se raccordant dans le sens du courant à un tronçon de canal précédent (32₂), présente une section de passage de flux réduite par rapport à la section de passage de flux du tronçon de canal précédent et en ce que la section de passage de flux du dernier tronçon de canal (32_{z}), la plus éloignée de l'entrée (222a) du canal d'alimentation (222) est au moins égale ou plus grande que la section de passage de flux de l'ouverture d'alimentation (227_{z}) correspondante.

12. Pompe à injection de carburant selon la revendication 10, caractérisée en ce que les tronçons de canal (32) à l'intérieur du tube (224) inséré dans le canal d'alimentation (222) forment un alésage à gradins avec pour chacun des tronçons de canal (39ᵢ, 32_{z}, 32_{z}) une ouverture d'alimentation associée (227₁, 227₂, 227_{z}), en ce que chacun des tronçons de canal (32₃) se raccordant dans le sens du courant à un tronçon de canal précédent (32₂) présente une section de passage de flux réduite par rapport à la section de passage de flux du tronçon de canal précédent, en ce que la section de passage de flux de l'ouverture d'alimentation respectivement suivante (227₂), en regardant depuis l'entrée (222a) du canal d'alimentation (222) dans le sens du courant est lérèrement plus grand par rapport à la section de passage du flux de l'ouverture d'alimentation précédente (227,) et en ce que la section de passage du flux du dernier tronçon, de canal (32_{z}) la plus éloignée de l'entrée (222a) du canal d'alimentation (222) est au moins égale ou plus grande que la section de passage de flux de l'ouverture d'alimentation (227_{z}) correspondante.

13. Pompe à injection de combustible selon la revendication 10, caractérisée en ce que les parois intérieures (31a) des évidements (31) du tube (224) associé au canal d'alimentation (222), évidement (31) formant les chambres de stockage sont munies d'un revêtement (33) résistant à l'érosion, de préférence mètallique.

14. Pompe à injection de combustible selon une des revendications 9 à 13, caractérisée en ce que le tube (24) recevant le canal de retour (23) est fabriqué en matériau bon conducteur de la chaleur de préférence en aluminium et présente des empreintes (25) de type poche, adjacentes tangentiellement à chaque chambre d'aspiration partielle (19), empreintes qui constituent respectivement une des chambres de stockage (26) du collecteur (30), branchées en aval de la chambre d'aspiration partielle (19) correspondante et qui débouchent dans l'intérieur du tube (24) par l'ouverture de retour de flux (28) se trouvent dans une zone d'extrémité (26a) tournée vers l'aval.

15. Pompe d'injection de carburant selon la revendication 14, caractérisée en ce que le tube (24) renfermant le canal de retour de flux (23) est inséré à contre-courant par rapport au tube (224) recevant le canal d'alimentation (222) avec ses ouvertures de retour de flux (28) en direction du secteur de corps de pompe (10a) recevant l'entrée (222a) du canal d'alimentation (222).

## Claims

1. Fuel injection pump for internal-combustion engines, comprising a plurality of pump cylinders (12) arranged in a row in accommodation bores (11) of the pump housing (10), of which pump cylinders (12) each accommodates a pump plunger (16), driven by a camshaft and provided with control edges (17, 20) for metering the injection quantity, and is surrounded by partial-suction spaces (19) which are connected to the pump cylinders (12) by means of transfer ports (18) controlled by the control edges (17, 20) and an inflow channel (22) and an outflow channel (23) which extend in the longitudinal direction of the pump housing (10) essentially parallel to the camshaft and transversely to the longitudinal axis of the pump cylinders (12) and are intended for the fuel flow to and from the partial-suction spaces (19), in which arrangement one separate inflow port (27) each leads off from the inflow channel (22) to each partial-suction space (19), which inflow port (27) belongs to a flow divider (29), and one separate outflow port (28) each leads out into the outflow channel (23) from each partial-suction space (19), which outflow port (28) belongs to an accumulator (30), characterized in that the flow divider (29; 129; 229) is inserted into a longitudinal bore, accommodating the inflow channel (22), of the pump housing (10) and contains a number of storage spaces (26; 126; 226), corresponding to the number of partial-suction spaces (19), which are each provided with one of the inflow ports (27; 227), are separated from one another and are connected upstream from the partial-suction spaces, and in that the accumulator (30; 130) is inserted into a second longitudinal bore, accommodating the outflow channel (23), of the pump housing (10) and contains a corresponding number of storage spaces (26; 126) which are each provided with one of the outflow ports (28), are separated from one another and are connected downstream from the partial-suction spaces (19), in which arrangement the cross-sections of flow of at least the inflow ports (27; 227), belonging to the flow divider (29; 129; 229), or of the storage spaces are designed for in each case a partial fuel flow, separated off from the inflowing fuel and necessary for uniform injection-quantity metering, to the associated partial-suction space (19), and a backflow of fuel into the inflow channel is thereby prevented.

2. Fuel injection pump according to Claim 1, characterized in that the flow divider (29; 129; 229) and the accumulator (30; 130) are contained in one tube (24; 124; 224) each, the tube containing the flow divider (29; 129; 229) being inserted into the longitudinal bore accommodating the inflow channel (22), and the tube (24; 124) containing the accumulator (30; 130) being inserted into a second longitudinal bore, accommodating the outflow channel (23), of the pump housing (10).

3. Fuel injection pump for internal-combustion engines, comprising a plurality of pump cylinders (12) arranged in a row in accommodation bores (11) of the pump housing (10), of which pump cylinders (12) each accommodates a pump plunger (16), driven by a camshaft, and provided with control edges (17, 20) for metering the injection quantity, and is surrounded by partial-suction spaces (19) which are connected to the pump cylinders (12) by means of transfer ports (18) controlled by the control edges (17, 20), and an inflow channel (22) and an outflow channel (23) which extend in the longitudinal direction of the pump housing (10) essentially parallel to the camshaft and transversely to the longitudinal axis of the pump cylinders (12) and are intended for the fuel flow to and from the partial-suction spaces (19), in which arrangement one separate inflow port (27) each leads off from the inflow channel (22) to each partial-suction space (19), which inflow port (27) belongs to a flow divider (29), and one separate outflow port (28) each leads out into the outflow channel (23) from each partial-suction space (19), which outflow port (28) belongs to an accumulator (30), characterized in that a tube (124) containing the flow divider (129) and the accumulator (30) is inserted into a longitudinal bore, accommodating the inflow channel (22) and the outflow channel (23), of the pump housing (10), which tube (124), for forming the flow divider, comprises a number of storage spaces (126), corresponding to the number of partial-suction spaces (19), which are separated from one another and are connected upstream from the partial-suction spaces (19) and, for forming the accumulator (130), a corresponding number of storage spaces (26; 126) which are separated from one another and are connected downstream from the partial-suction spaces (19), in which arrangement the cross-sections of flow of at least the inflow ports belonging to the flow divider, or of the storage spaces are designed for in each case a partial fuel flow, separated off from the inflowing fuel and necessary for uniform injection-quantity metering, to the associated partial-suction space (19), and a backflow of fuel into the inflow channel is thereby prevented.

4. Fuel injection pump according to Claim 3, characterized in that the one tube (124) containing the flow divider (129) and, at the same time also the accumulator is subdivided both in cross-section and in the longitudinal direction into chambers forming the storage spaces (126), as a result of which in each case the separate storage space (126) for the inflow and the storage space for the outflow of the fuel are allocated to each partial-suction space (19) (Fig. 4).

5. Fuel injection pump according to Claim 2, characterized in that both tubes (124) are subdivided into sections identical in cross-section and having chambers which are of different length and form the storage spaces (126), so that in each case the separate storage space (126), allocated to the flow divider (129) and connected to the inflow channel (22), for the inflow and the storage space (126), allocated to the accumulator (130) and connected to the outflow channel (23), for the outflow of the fuel are connected to each partial-suction space (19) (Figs. 4, 5a and 5b).

6. Fuel injection pump according to Claim 4 or 5, characterized in that the chambers, forming the storage spaces, in the interior of the tube (124) or the tubes are formed by multi-start helices, in which arrangement either a single helix turn, subdivided into two chambers, for the inflow and outflow or a helix turn for the inflow and a helix turn for the outflow of the fuel are allocated to each partial-suction space (19).

7. Fuel injection pump according to Claim 6, characterized in that the multi-start helices in the interior of the tubes (24) are made of fuel-resistant plastic.

8. Fuel injection pump according to Claim 2, characterized in that the two tubes (24) have pocket-like impressions (25) which divide or collect the inflowing and outflowing fuel flow, the pocket-like impressions (25) being of such proportions that they form in each case the storage space (26), connected upstream, of the flow divider (29) for the fuel, discharged in a controlled. manner, on the inflow side or the storage space (26), connected downstream, of the accumulator (30) on the outflow side (Figs. 1, 2, 3a and 3b).

9. Fuel injection pump according to Claim 2, characterized in that at least the one tube (224) allocated to the inflow channel (222) is made of a non-metallic material which is a poor conductor of heat, e.g. fuel-resistant plastic or ceramic (Fig. 6).

10. Fuel injection pump according to Claim 2 or 9, characterized in that the tube (224) allocated to the inflow channel (222) has pocket-like recesses (31) which tangentially adjoin each partial-suction space (19), are open towards the partial-suction space (19), are connected to one channel section (32) each of the inflow channel (222) in the tube (224) via one restricting inflow port (227) each and form the storage spaces (226) for fuel flowing back from the transfer port (18) of the pump cylinder (12), which storage spaces (226) are allocated to the flow divider (229) and are in each case connected upstream from one of the associated partial-suction spaces (19), an enlarged end area (226a) directed upstream being provided in the storage space (226), into which end area (226a) the respective inflow port leads.

11. Fuel injection pump according to Claim 10, characterized in that the channel sections (32) inside the tube (224) allocated to the inflow channel (222) form a stepped bore having one channel section (31₁, 32₂, 32_{z}) each connected to each inflow port (227₁, 227₂, 227_{z}), so that each of the channel sections (32₃) adjoining a preceding channel section (32₂) in the flow direction has a cross-section of flow reduced relative to the cross-section of flow of the preceding channel section, and in that the cross-section of flow of the last channel section (32_{z}) furthest away from the inlet (222a) of the inflow channel (222) is at least the same as or larger than the cross-section of flow of the associated inflow port (227_{z}).

12. Fuel injection pump according to Claim 10, characterized in that the channel sections (32) inside the tube (224) inserted into the inflow channel (222) form a stepped bore having one channel section (32₁, 32₂, 32_{z}) each allocated to each inflow port (227ᵢ, 227₂, 227_{z}), in that each of the channel sections (32₃) adjoining a preceding channel section (32₂) in the flow direction has a cross-section of flow reduced relative to the cross-section of flow of the preceding channel section, in that the cross-section of flow of the respectively following inflow port (227₂)-viewed in the flow direction from the inlet (222a) of the inflow channel (222)-is slightly larger relative to the cross-section of flow of the preceding inflow port (227₁), and in that the cross-section of flow of the last channel section (32_{z}) furthest away from the inlet (222a) of the inflow channel (222) is at least the same as or larger than the cross-section of flow of the associated inflow port (227_{z}).

13. Fuel injection pump according to Claim 10, characterized in that the inner walls (31a) of the recesses (31), forming the storage spaces (226), of the tube (224) allocated to the inflow channel (222) are reinforced in each case by means of an erosion-resistant, preferably metallic lining (33).

14. Fuel injection pump according to one of Claims 9 to 13, characterized in that the tube (24) accommodating the outflow channel (23) is made of a material which is a good conductor of heat, preferably aluminium, and has pocket-like impressions (25) which tangentially adjoin each partial-suction space (19), form in each case one of the storage spaces (26), connected downstream from the associated partial-suction space (19), of the accumulator (30) and lead into the interior space of the tube (24) via the outflow port (28) located in an end area (26a) directed downstream.

15. Fuel injection pump according to Claim 14, characterized in that the tube (24) containing the outflow channel (23), in the opposite flow direction to the tube (224) accommodating the inflow channel (222), is inserted in such a way as to point with its outflow ports (28) to the housing section (10a) accommodating the inlet (222a) of the inflow channel (222).
